# EUROPÄISCHE PATENTSCHRIFT

(11) **EP 1 208 272 B1**
(45) Veröffentlichungstag und Bekanntmachung des Hinweises auf die Patenterteilung: **19.01.2005**
(21) Anmeldenummer: 00958510.0
(22) Anmeldetag: 29.08.2000
(51) Int. Cl.: E03D 1/14

(54) **BETÄTIGUNGSEINRICHTUNG FÜR EINE ABLAUFARMATUR EINES SPÜLKASTENS**
DEVICE FOR OPERATING A DRAINAGE ARMATURE OF A FLUSHING TANK
DISPOSITIF D'ACTIONNEMENT POUR ARMATURE D'ECOULEMENT D'UN RESERVOIR DE CHASSE

(30) Priorität: 31.08.1999 DE 19941507; 29.07.2000 DE 10037372
(43) Veröffentlichungstag der Anmeldung: 29.05.2002
(73) Patentinhaber: Abu-plast Kunststoffbetriebe GmbH, 96472 Rödental (DE)
(72) Erfinder: Hanft, Matthias, 95615 Marktredwitz (DE); Krzyzanowski, Michael, 96472 Rödental (DE)
(74) Vertreter: Schmitt, Meinrad, Dipl.-Ing.
(86) Internationale Anmeldenummer: PCT/EP2000/008401
(87) Internationale Veröffentlichungsnummer: WO 2001/016435

(56) Entgegenhaltungen:
- EP-A- 0 733 749
- EP-A- 0 915 209
- DE-A- 19 736 766

## Beschreibung

Die Erfindung bezieht sich auf eine Betätigungseinrichtung für eine Ablaufarmatur gemäß den im Oberbegriff des Patentanspruchs 1 angegebenen Merkmalen.

Aus der DE 197 36 766 A1 ist eine derartige Betätigungseinrichtung für eine Ablaufarmatur bekannt, weiche für eine Zweimengen-Spülung ausgebildet ist. Die Betätigungseinrichtung enthält über Hebel mit der Ablaufarmatur gekoppelte Tasten derart, daß bei Betätigung der ersten Taste ein mit dem Ventilkörper oder Überlaufrohr verbundenes erstes Verbindungselement anhebbar ist und bei Betätigung der zweiten Taste ein zweites gleichfalls mit dem Überlaufrohr verbindbares Verbindungselement anhebbar ist. Diese Verbindungselemente sind zweckmäßig als Stangen oder Zugstangen ausgebildet. Somit kann bei Betätigung des ersten Verbindungselements eine Kleinmengen-Spülung und ferner bei Betätigung der zweiten Taste eine Großenmengen-Spülung ausgelöst werden. Die Ablaufarmatur enthält zwei Schwimmer derart, daß beim Auslösen der Kleinmengen-Spülung einer von diesen arretiert wird, so daß der Ventilkörper oder das angehobene Überlaufrohr vergleichsweise schnell auf das Ablaufventil absinkt und dieses verschließt, während bei Auslösung der Großenmengen-Spülung beide Schwimmer den Ventilkörper oder das Überlaufrohr abstützen, so daß der Ventilkörper oder das Überlaufrohr abstützen, so daß der Ventilkörper oder das Überlaufrohr vergleichsweise langsam absinkt und der Spülkasten vollständig entleert werden kann, bis der Ventilkörper oder das Überlaufrohr das Ablaufventil des Spülkastens verschließt.

Darüber hinaus sind beispielsweise aus der EP 0 915 209 A1 Betätigungseinrichtungen bekannt, welche einen Start-Stop-Betrieb ermöglichen, um nach dem Auslösen eines Spülvorganges auf Wunsch eines Benutzers die Spülung zu unterbrechen. Die Umrüstung von der Zweimengen-Spülung auf eine Start-Stop-Spülung ist nicht ohne weiteres möglich, und es müssen grundsätzlich unterschiedliche Systeme für die eine oder andere Betätigungsart bereitgehalten werden, wodurch ein erheblicher Fertigungs- und Lagerhaltungsaufwand notwendig ist.

Hiervon ausgehend liegt der Erfindung die Aufgabe zugrunde, die Betätigungseinrichtung dahingehend auszubilden, daß in einfacher Weise die Umrüstung von der Zweimengen-Spülung auf die Start-Stop-Spülung und umgekehrt durchführbar ist. Die Betätigungseinrichtung soll gleichwohl einen einfachen konstruktiven Aufwand aufweisen und einen geringen Materialeinsatz erfordern. Eine Umrüstung soll im eingebauten Zustand eines Spülkastens und/oder der Ablaufarmatur mit geringem Material- und Montageaufwand durchführbar sein.

Die Lösung dieser Aufgabe erfolgt gemäß den im Patentanspruch 1 angegebenen Merkmalen.

Die vorgeschlagene Betätigungseinrichtung zeichnet sich eine einfache und funktionsgerechte Konstruktion aus und ermöglicht problemlos die Umrüstung von der Zweimengen-Spülung auf die Start-Stop-Spülung oder umgekehrt. Im Falle der Zweimengen-Spülung wird mittels der Betätigungstaste für die Kleinmenge über wenigstens einen Hebel die Stange der Ablaufarmatur zum Auslösen der Kleinmengen-Spülung angehoben. Zur Umrüstung wird ein Hebel dieses Hebelsystems entfernt und ein Verbindungskörper oder Querhebel derart eingesetzt, daß bei Betätigung der Betätigungstaste für die Kleinmengen-Spülung nunmehr der Ventilkörper oder das Überlaufrohr nach unten gedrückt und somit das Ablaufventil verschlossen wird. Durch entsprechendes Austauschen der Hebel kann bedarfsweise ohne weiteres die Umrüstung in der anderen Richtung wieder für die Mehrmengen-Spülung erfolgen. Die Ablaufarmatur sowie die Betätigungseinrichtung bleiben im wesentlichen unverändert und der bisher erforderliche Aufwand für zwei unterschiedliche Betätigungseinrichtungen, einerseits für die Mehrmengen-Spülung und andererseits für die Start-Stop-Spülung, sind nicht mehr erforderlich. Die Umrüstung kann problemlos im eingebauten Zustand des Spülkastens jederzeit ohne besonderen Material- und/oder Montageaufwand durchgeführt werden.

Es sei an dieser Stelle festgehalten, daß die Betätigungseinrichtung nicht ausschließlich in Verbindung mit der eingangs erwähnten Ablaufarmatur gemäß DE 197 36 766 A1 zum Einsatz gelangen kann, sondern bei allen für die Zweimengen-Spülung vorgesehenen Ablaufarmaturen, welche zwei, bevorzugt nach oben geführte Verbindungselemente, insbesondere in Form von Stangen oder Zugstangen, zum wahlweisen Auslösen der Kleinmengen-Spülung oder der Großmengen-Spülung aufweisen. Hierbei kommt es ferner nicht darauf an, daß derartige Ablaufarmaturen zwei Schwimmer enthalten, sondern die Ablaufarmaturen können mit einem einzigen Schwimmer und/oder mit entsprechenden zu koppelnden Gewichten und/oder mit Wasser füllbaren Kammern oder dergleichen ausgerüstet sein.

Die Erfindung wird nachfolgend anhand von zwei besonderen Ausführungsbeispielen näher erläutert, ohne daß insoweit eine Beschränkung erfolgt.

Es zeigen:
- Fig. 1: schematisch eine Aufsicht auf eine erste Ausführungsform,
- Fig. 2, 3: Aufsichten auf eine weitere Ausführungsform, bei welcher die Betätigungstasten sich im wesentlichen direkt über der Ablaufarmatur befinden,
- Fig. 4: eine perspektivische Darstellung der zweiten Ausführungsform im eingebauten Zustand in einem Spülkasten samt Ablaufarmatur, und zwar für die Betriebsart der Zweimengen-Spülung,
- Fig. 5: eine Darstellung ähnlich Fig. 4, jedoch für die Betriebsart der Start-Stop-Spülung.

Fig. 1 zeigt schematisch in einer Aufsicht einen Spülkasten 2 mit einer Ablaufarmatur 4, deren Überlaufrohr 6 am unteren Ende ein Dichtelement aufweist, weiches mit einem im Boden des Spülkastens 2 angeordneten Ventilsitz eines Abflußventils zusammenwirkt. Die Ablaufarmatur 2 enthält ein erstes Verbindungselement 8, welches als eine Stange ausgebildet ist und welches mit dem Überlaufrohr 6 derart verbindbar oder verbunden ist, daß beim Anheben des ersten Verbindungselements 8 eine Kleinmengen-Spülung auslösbar ist. Die Ablaufarmatur 4 enthält ein zweites Verbindungselement 10, welches gleichfalls als eine Stange ausgebildet ist und mit dem Ventilkörper oder Überlaufrohr 6 derart verbindbar oder verbunden ist, daß durch Anheben des zweiten Verbindungselements 10 das Überlaufrohr 6 zum Auslösen einer Großmengen-Spülung angehoben wird.

Obgleich die Ausbildung der beiden Verbindungselemente als Stangen oder Zugstangen sich als besonders zweckmäßig erwiesen hat, können das oder die Verbindungselemente im Rahmen der Erfindung auch als Hebel, Seilzüge, Bowdenzüge, Bügel oder dergleichen ausgebildet sein, welche mit dem Ventilkörper bzw. Überlaufrohr verbunden oder verbindbar sind. Nachfolgend werden das erste und zweite Verbindungselement der Einfachheit halber als Stangen bezeichnet, ohne daß insoweit eine Einschränkung erfolgt. Ferner wird nachfolgend der Ventilkörper der Einfachheit halber als Überlaufrohr bezeichnet, wobei auch insoweit keine Einschränkung erfolgt.

Im oberen Bereich des Spülkastens 2 ist ein Träger 12 angeordnet, weicher zwei Drehlager 14, 16 für einen ersten Hebel 18 und einen zweiten Hebel 20 aufweist. Wie ersichtlich, sind die beiden Hebel 18 bzw. 20 an ihren gemäß Zeichnung linken Enden mit dem Überlaufrohr 6 gekoppelt. Oberhalb der gemäß Zeichnung rechten anderen Enden der genannten Hebel 18, 20 sind Betätigungstasten 22 bzw. 24 angeordnet, welche jeweils auf die genannten anderen Enden derart einwirken können, daß die Hebel dort nach unten gedrückt und somit die erste Stange 8 bzw. die zweite Stange 10 angehoben werden können.

Sind sowohl der erste Hebel 18 als auch der zweite Hebel 20 in der oben erläuterten Weise angeordnet, so ist die Betätigungseinrichtung für die Betriebsart der Zweimengen-Spülung ausgerüstet.

Für die Umrüstung auf die Betriebsart der Start-Stop-Spülung wird der erste Hebel 18 entfernt, wie es durch die strichpunktierte Darstellung angedeutet ist. Stattdessen wird erfindungsgemäß ein Verbindungskörper 26 in Form einen Querhebels derart angeordnet, daß sein eines Ende 28 sich im Bereich der ersten Betätigungstaste 22 befindet, während sein anderes Ende 30 sich unterhalb des freien Endes des zweiten Hebels 20 befindet. Durch Betätigung bzw. Druck der zweiten Betätigungstaste 22 auf das eine Ende 28 des Verbindungskörpers 26 oder Querhebels wird das andere Ende 30 derart angehoben, daß der gemäß Zeichnung rechte Hebelarm des zweiten Hebels 20 gleichfalls angehoben und der linke Hebelarm nach unten geschwenkt wird. Hierdurch wird über die zweite Stange 10 das mit dieser verbundene Überlaufrohr 6 gleichfalls nach unten gedrückt, so daß das Ablaufventil verschlossen wird. Der Querhebel 26 ist mittels eines Drehlagers 32 schwenkbar auf den Träger 12 abgestützt. Für Ablaufarmaturen, deren zweite Stangen 10 für die Großmengen-Spülung mit dem Überlaufrohr 6 nicht fest gekoppelt sind, wird in besonders zweckmäßiger Weise eine Fixiervorrichtung 34 vorgesehen, über welche beim Herabdrücken der Stange 10 auch das Überlaufrohr 6 sicher nach unten gedrückt wird. Bei Überlaufarmaturen, in welchen sowieso eine feste Verbindung zwischen dem Überlaufrohr 6 und der zweiten Stange 10 besteht, kann eine derartige Fixierung entfallen.

Durch Entfernen des Verbindungskörpers oder Querhebels 26 und durch Einsetzen des ersten Hebels 18 erfolgt in einfacher Weise die Umrüstung von der Start-Stop-Spülung auf die Zweimengen-Spülung. Die oben erläuterte feste Verbindung oder Fixierung 34 zwischen der zweiten Stange 10 und dem Überlaufrohr 6 wird hierbei ggf. gelöst.

Fig. 2 zeigt eine Aufsicht auf eine weitere Ausführungsform, bei welcher die Betätigungstasten 22, 24 im Bereich über der Ablaufarmatur 4 angeordnet sind. Der Hebel 18 für die Kleinmengen-Spülung und ebenso der zweite Hebel 20 für die Großmengen-Spülung sind somit in besonders zweckmäßiger Weise wesentlich kürzer ausgebildet, als in der oben erläuterten ersten Ausführungsform. Die Länge der beiden Hebel 18, 20 entspricht somit näherungsweise dem Radius 36 der Ablaufarmatur 4 bzw. deren Gehäuse, welches die erwähnten Schwimmer, Gewichte oder dergleichen enthält. Auch der Träger 12 ist im Bereich über der Ablaufarmatur 4, zweckmäßig im wesentlichen im mittleren Bereich des Spülkastens 2 angeordnet und enthält die beiden Drehlager 14 bzw. 16 für den ersten Hebel 18 bzw. den zweiten Hebel 20. Bei Betätigung der Betätigungstaste 22 wird der darunterliegende Teil des Hebels 18 nach unten bewegt, während der mit der ersten Stange 8 gekoppelte andere Teil derart nach oben geschwenkt wird, daß die daran gekoppelte erste Stange 8 und das mit dieser verbundene Überlaufrohr 6 zum Auslösen der Kleinmengen-Spülung angehoben werden. Entsprechend wird bei Betätigung der Betätigungstaste 24 für die Großmengen-Spülung das Überlaufrohr 6 angehoben.

Fig. 3 zeigt die Betätigungseinrichtung gemäß Fig. 2, jedoch nach dem Umrüsten für die Start-Stop-Spülung. Der oben erläuterte erste Hebel für die Kleinmengen-Spülung wurde samt Drehlager ersetzt durch den Verbindungskörper oder Querhebel 26, welcher einerseits mit einem Betätigungsbolzen 38 und andererseits mit der ersten Stange 8 der Ablaufarmatur 4 derart gekoppelt ist, daß beim Betätigen der ersten Betätigungstaste 22 die erste Stange 8 nach unten gedrückt wird. Die erste Stange 8 ist hierbei fest mit dem Überlaufrohr 6 gekoppelt. Zwischen der ersten Stange 8 und dem Überlaufrohr 6 ist eine feste Verbindung und/oder Fixiervorrichtung 40 vorhanden. Je nach Ausbildung der Ablaufarmatur wird diese Verbindung oder Fixiervorrichtung 40 bei Umrüstung auf die Start-Stop-Spülung angeordnet. Im Falle einer Ablaufarmatur mit bestehender fester Verbindung zwischen dem Überlaufrohr 6 und der ersten Stange 8, welche gleichfalls für die Betriebsart Zweimengen-Spülung vorhanden ist, entfällt natürlich eine zusätzliche Fixierung.

In Fig. 4 bzw. 5 sind die erfindungsgemäßen Betätigungseinrichtungen zusammen mit dem Spülkasten 2 und der Ablaufarmatur 4 perspektivisch dargestellt, und zwar entsprechend den beiden anhand von Fig. 2 bzw. 3 erläuterten Betriebsarten. Gemäß Fig. 4 ist unter der Betätigungstaste 22 der genannte Betätigungsbolzen 38 angeordnet und mit der Betätigungstaste 22 fest verbunden. Unter dem Betätigungsstift oder Betätigungsbolzen 38 ist der erste Hebel 18 mittels des Drehlagers 14 auf dem Träger 12 drehbar gelagert. Das in der Zeichnung nicht zu erkennende andere Ende des ersten Hebels 18 ist mit der ersten Stange 8 für das Auslösen der Kleinmengen-Spülung gekoppelt. Entsprechend ist unter der zweiten Betätigungstaste 24 ein weiterer Betätigungsstift 44 angeordnet, welcher mit dem zweiten Hebel 20 und der zweiten Stange 10 in der oben erläuterten Weise zum Auslösen einer Großmengen-Spülung zusammenwirkt. In Fig. 4 ist ferner das am Boden 46 des Spülkastens 2 vorgesehene Ablaufventil 48 mit dem Dichtelement 50 am unteren Ende des Überlaufrohres 6 zu erkennen.

Fig. 5 zeigt die Betätigungseinrichtung nach dem Umrüsten für die Start-Stop-Spülung, wobei nunmehr der erste Hebel 18 ersetzt ist durch den Verbindungskörper oder Querhebel 26, welcher am unteren Ende des erläuterten Betätigungsstiftes 38 befestigt ist und in bevorzugter Weise als eine querlaufende Verlängerung ausgebildet ist. Der Verbindungskörper oder Querhebel 26 ist derart ausgebildet, daß sein freies Ende 52 mit der ersten Stange 8 gekoppelt ist oder koppelbar ist, um bei Betätigung der ersten Betätigungstaste 22 die erste Stange 8 und das mit dieser verbundene Überlaufrohr 6 nach unten zum Schließen des Ablaufventils 48 zu drücken. Es sei festgehalten, daß je nach Ausbildung der Ablaufarmatur 4 mit Fixierelementen zwischen der Stange 8 und dem Überlaufrohr 6 eine feste Verbindung herstellbar ist, falls in der Betriebsart für die Zweimengen-Spülung keine feste Verbindung zwischen der Stange 8 und dem Überlaufrohr 6 besteht. Durch Betätigen und/oder Drücken der ersten Betätigungstaste 22 wird somit in der Betriebsart der Start-Stop-Spülung nach dem Auslösen einer Großmengen-Spülung mittels der zweiten Betätigungstaste 24 der Spülvorgang jederzeit unterbrochen.

### Bezugszeichen

- 2: Spülkasten
- 4: Ablaufarmatur
- 6: Ventilkörper / Überlaufrohr
- 8: erstes Verbindungselement / Stange (für eine Kleinmenge)
- 10: zweites Verbindungselement / Stange (für eine Großmenge)
- 12: Träger
- 14, 16: Drehlager
- 18: erster Hebel (für Kleinmenge)
- 20: zweiter Hebel (für Großmenge)
- 22: erste Betätigungstaste
- 24: zweite Betätigungstaste
- 26: Verbindungskörper / Querhebel / Verlängerung
- 28: das eine Ende von 26
- 30: anderes Ende von 26
- 32: Drehlager für 26
- 34: Fixiervorrichtung
- 36: Radius von 4
- 38: erster Betätigungsstift / Betätigungsbolzen
- 40: Fixiervorrichtung
- 44: weiterer Betätigungsstift / Betätigungsbolzen
- 46: Boden von 2
- 48: Ablaufventil
- 50: Dichtelement
- 52: freies Ende von 26

## Patentansprüche

1. Betätigungseinrichtung mit einer Ablaufarmatur (4) eines Spülkastens (2), enthaltend einen in vertikaler Richtung anhebbaren Ventilkörper (6), an dessen unteren Ende ein Dichtelement (50) eines Ablaufventils (48) angeordnet ist, ein erstes und ein zweites Verbindungselement (8, 10), welche mit dem Ventilkörper (6) verbunden oder mit diesem verbindbar sind, sowie mit den genannten Verbindungselemente (8, 10) in Wirkverbindung bringbare Hebel (18, 20) zum Auslösen einer Kleinmengen- oder Großmengen-Spülung bei Betätigung eines ersten oder zweiten Betätigungselements (22, 24),
**dadurch gekennzeichnet, daß** die Betätigungseinrichtung einen Verbindungskörper (26) aufweist und daß der für eine Kleinmengen-Spülung vorgesehene und der ersten Betätigungstaste (22) zugeordnete Hebel (18) zur Umrüstung auf eine Start-Stop-Spülung auswechselbar angeordnet und durch den Verbindungskörper (26) derart ersetzbar ist, daß nach dem Umrüsten bei Betätigung der ersten Betätigungstaste (22) der zuvor zum Auslösen einer Spülung angehobene Ventilkörper (6) mittels des Verbindungskörpers (26) nach unten in die Schließstellung des Ablaufventils (48) bewegbar ist, wobei der Verbindungskörper (26) sich mit seinem einen Ende (28) im Bereich der ersten Betätigungstaste (22) befindet und mit seinem anderen Ende (30) mit dem zweiten Hebel (20) oder mit dem ersten Verbindungselement (8) gekoppelt ist.

2. Betätigungseinrichtung nach Anspruch 1, **dadurch gekennzeichnet, daß** der Verbindungskörper (26) mit seinem einen Ende (28) unter der ersten Betätigungstaste (22) angeordnet ist und/oder als Querhebel ausgebildet ist.

3. Betätigungseinrichtung nach Anspruch 1 oder 2, **dadurch gekennzeichnet, daß** der Verbindungskörper (26) oder Querhebel als Schwenkhebel ausgebildet ist und/oder mittels eines Drehlagers (32) auf einem im Spülkasten (2) angeordneten Träger (12) schwenkbar gelagert ist.

4. Betätigungseinrichtung nach einem der Ansprüche 1 bis 3, **dadurch gekennzeichnet, daß** das andere Ende (30) des Verbindungskörpers (26) mit dem zweiten Hebel derart gekoppelt ist, daß bei Betätigung der Betätigungstaste (22) mittels des zweiten Hebels (20) das zweite Verbindungselement (10) und der mit diesem in Verbindung stehende Ventilkörper (6) nach unten zum Schließen des Ablaufventils (48) bewegbar sind.

5. Betätigungseinrichtung nach Anspruch 1 oder 2, **dadurch gekennzeichnet, daß** der Verbindungskörper (26) mit dem ersten Verbindungselement (8), welches für eine Kleinmengen-Spülung vorgesehen ist, derart koppelbar ist, daß bei Betätigung der ersten Betätigungstaste (22) das erste Verbindungselement (8) und der mit diesem verbundene Ventilkörper (6) zum Schließen des Ablaufventils (48) nach unten drückbar sind.

6. Betätigungseinrichtung nach einem der Ansprüche 1, 2, 5, **dadurch gekennzeichnet, daß** der Verbindungskörper (26) mit einem unterhalb der ersten Betätigungstaste (22) angeordneten Betätigungsstift (38) verbunden ist und/oder daß der genannte Betätigungsstift (38) fest mit der ersten Betätigungstaste (22) verbunden ist.

7. Betätigungseinrichtung nach einem der Ansprüche 1, 2, 5, 6, **dadurch gekennzeichnet, daß** die Betätigungseinrichtung im Bereich oberhalb der Ablaufarmatur (6) angeordnet ist und/oder daß zumindest die erste Betätigungstaste (22) im Bereich oberhalb der Ablaufarmatur (4) angeordnet ist.

8. Betätigungseinrichtung, insbesondere nach einem der Ansprüche 1 bis 7, **dadurch gekennzeichnet, daß** mittels der ersten Betätigungstaste (22) in der Betriebsart Zweimengen-Spülung die Kleinmengen-Spülung auslösbar ist oder daß in der Betriebsart Start-Stop-Spülung mittels der ersten Betätigungstaste (22) eine zuvor mit der zweiten Betätigungstaste (24) ausgelöste Spülung unterbrechbar ist.

9. Betätigungseinrichtung nach einem der Ansprüche 1 bis 8, **dadurch gekennzeichnet, daß** der erste Hebel (18) und der zweite Hebel (20) im wesentlichen übereinstimmend ausgebildet sind.

10. Betätigungseinrichtung nach einem der Ansprüche 1 bis 9, **dadurch gekennzeichnet, daß** in der Betriebsart Start-Stop-Spülung der zweite Hebel, welcher mit dem zweiten Verbindungselement (10) gekoppelt ist, unverändert im Vergleich mit der Betriebsart Zweimengen-Spülung angeordnet ist.

## Claims

1. Actuating device comprising a discharge fitting ( 4) of a flush tank (2), containing a valve body (6) that may be raised in the vertical direction and at the lower end of which a sealing element (50) of a discharge valve (48) is arranged, a first and a second connecting element (8, 10), which are connected to a valve body (6) or may be connected thereto, and levers (18, 20) that may be brought into active connection with the aforementioned connecting elements (8, 10) in order to trigger a low-volume or high-volume flush on actuation of a first or a second actuating clement (22, 24), **characterised in that** the actuating device comprises a connecting body (26 ), and **in that** the lever (18) that is provided for a low-volume flush and associated with the first actuating button (22) is interchangeably arranged for conversion to a start-stop flush and may be replaced by the connecting body (26) such that after the conversion, on actuation of the first actuating button (22), the valve body (6), which was previously raised to trigger a flush, may be moved downwards, using the connecting body (26), into the closed position or the discharge valve (48), one end (28) of the connecting body (26) being located in the region of the first actuating button (22) and its other end (30) being coupled to the second lever (20) or to the first connecting element (8).

2. Actuating device according to claim 1, **characterised in that** one end (28) of the connecting body (26) is arranged below the first actuating button (22) and/or the connecting body is configured as a transverse lever.

3. Actuating device according to either claim 1 or claim 2, **characterised in that** the connecting body (26) or transverse lever is configured as a swivelling lever and/or is swivel-mounted on a carrier (12) arranged in the flush tank (2), using a pivot bearing (32).

4. Actuating device according to any one of claims 1 to 3, **characterised in that** the other end (30) of the connecting body (26) is coupled to the second lever such that on actuation of the actuating button (22) by means of the second lever (20), the second connecting element (20) and the valve body (6) connected thereto may be moved downwards, in order to close the discharge valve (48).

5. Actuating device according to either claim 1 or claim 2, **characterised in that** the connecting body (26) may be coupled to the first connecting element (8), which is provided for a low-volume flush, such that on actuation of the first actuating button (22), the first connecting element (8) and the valve body (6) connected thereto may be pressed downwards, in order to close the discharge valve (48).

6. Actuating device according to any one of claims 1, 2 and 5, **characterised in that** the connecting body (26) is connected to an actuating pin (38) that is arranged below the first actuating button (22), and/or **in that** the aforementioned actuating pin (38) is rigidly connected to the first actuating button (22).

7. Actuating device according to any one of claims 1, 2, 5 and 6, **characterised in that** the actuating device is arranged in the region above the discharge fitting (6), and/or **in that** at least the first actuating button (22) is arranged in the region above the discharge fitting (4).

8. Actuating device, in particular according to any one of claims 1 to 7, **characterised in that** the low-volume flush may be triggered in the two-volume flush operating mode using the first actuating button (22), or **in that**, in the start-Stop flush operating mode, a flush that was triggered previously with the second actuating button (24) may be interrupted using the first actuating button (22).

9. Actuating device according to any one of claims 1 to 8, characterised il1 that the first lever (18) and the second lever (20) substantially correspond to each other in their configuration.

10. Actuating device according to any one of claims 1 to 9, **characterised in that**, in the start-stop flush operating mode, the arrangement of the second lever, which is coupled to the second connecting element (10), is unchanged in comparison to the two-volume flush operating mode.

## Revendications

1. Dispositif d'actionnement avec un accessoire d'écoulement (4) d'un réservoir (2) de chasse d'eau, comprenant un corps (6) de clapet soulevable dans la direction verticale, à l'extrémité inférieure duquel est placé un élément d'étanchéité (50) d'un clapet d'écoulement (48), un premier et un deuxième éléments de liaison (8, 10) qui sont reliés au corps (6) de clapet ou peuvent être reliés à lui, ainsi que des leviers (18, 20) pouvant être mis en liaison active avec lesdits éléments de liaison (8, 10) pour déclencher un rinçage en petit ou grande quantité en cas d'action sur un premier ou un deuxième élément d'actionnement (22, 24),
***caractérisé en ce que*** le dispositif d'actionnement présente un corps de liaison (26) et **en ce que** le levier (18) prévu pour un rinçage en petite quantité et associé à la première touche d'actionnement (22) est placé interchangeable pour une transformation vers un rinçage marche-arrêt et peut être remplacé par le corps de liaison (26) de telle manière qu'après la transformation, en cas d'actionnement de la première touche d'actionnement (22), le corps (6) de clapet précédemment soulevé pour déclencher un rinçage peut être déplacé vers le bas au moyen du corps de liaison (26) jusqu'à la position de fermeture du clapet d'écoulement (48), le corps de liaison (26) se trouvant avec sa première extrémité (28) au niveau de la première touche d'actionnement (22) et étant couplé par son autre extrémité (30) au deuxième levier (20) ou au premier élément de liaison (8).

2. Dispositif d'actionnement selon la revendication 1, ***caractérisé en ce que*** le corps de liaison (26) est placé avec sa première extrémité (28) sous la première touche d'actionnement (22) et/ou est conformé en levier transversal.

3. Dispositif d'actionnement selon la revendication 1 ou 2, ***caractérisé en ce que*** le corps de liaison (26) ou levier transversal est conformé en levier pivotant et/ou est monté pivotant au moyen d'un palier rotatif (32) sur un support (12) placé dans le réservoir de chasse d'eau (2).

4. Dispositif d'actionnement selon l'une quelconque des revendications 1 à 3, ***caractérisé en ce que*** l'autre extrémité (30) du corps de liaison (26) est couplée au deuxième levier de telle manière qu'en cas d'actionnement de la touche d'actionnement (22) au moyen du deuxième levier (20), le deuxième élément de liaison (10) et le corps (6) de clapet en liaison avec celui-ci puissent être déplacés vers le bas pour fermer le clapet d'écoulement (48).

5. Dispositif d'actionnement selon la revendication 1 ou 2, ***caractérisé en ce que*** le corps de liaison (26) peut être couplé au premier élément de liaison (8), qui est prévu pour un rinçage en petite quantité, de telle manière qu'en cas d'actionnement de la première touche d'actionnement (22), le premier élément de liaison (8) et le corps (6) de clapet relié à lui puissent être enfoncés vers le bas pour fermer le clapet d'écoulement (48).

6. Dispositif d'actionnement selon l'une quelconque des revendications 1, 2, 5, ***caractérisé en ce que*** le corps de liaison (26) est relié à un ergot d'actionnement (38) placé sous la première touche d'actionnement (22), et/ou ***en ce que*** ledit ergot d'actionnement (38) est relié fixement à la première touche d'actionnement (22).

7. Dispositif d'actionnement selon l'une quelconque des revendications 1, 2, 5, 6, ***caractérisé en ce que*** le dispositif d'actionnement est placé dans la zone au-dessus de l'accessoire d'écoulement (4) et/ou ***en ce qu***'au moins la première touche d'actionnement (22) est placée dans la zone au-dessus de l'accessoire d'écoulement (4).

8. Dispositif d'actionnement selon l'une quelconque des revendications 1 à 7, ***caractérisé en ce que*** dans le mode de fonctionnement rinçage à double débit, le rinçage en petite quantité peut être déclenché au moyen de la première touche d'actionnement (22), ***ou en ce que*** dans le mode de fonctionnement rinçage marche-arrêt, un rinçage précédemment déclenché avec la deuxième touche d'actionnement (24) peut être interrompu au moyen de la première touche d'actionnement (22).

9. Dispositif d'actionnement selon l'une quelconque des revendications 1 à 8, ***caractérisé en ce que*** le premier levier (18) et le deuxième levier (20) sont réalisés de manière sensiblement coïncidente.

10. Dispositif d'actionnement selon l'une quelconque des revendications 1 à 9, ***caractérisé en ce que*** dans le mode de fonctionnement rinçage marche-arrêt, le deuxième levier, qui est couplé au deuxième élément de liaison (10), est placé de manière inchangée par rapport au mode de fonctionnement rinçage à double débit.
